# EUROPÄISCHE PATENTSCHRIFT

(11) **EP 1 544 395 B1**
(45) Veröffentlichungstag und Bekanntmachung des Hinweises auf die Patenterteilung: **02.11.2011**
(21) Anmeldenummer: 04028652.8
(22) Anmeldetag: 03.12.2004
(51) Int. Cl.: E05F 5/12

(54) **Vorrichtung zur Schliessfolgeregelung für zweiflügelige Drehtüren**
Door-closing selector device for double-leave doors
Dispositif coordonnateur de fermeture pour portes à deux vantaux

(30) Priorität: 18.12.2003 DE 10360039
(43) Veröffentlichungstag der Anmeldung: 22.06.2005
(73) Patentinhaber: GEZE GmbH, 71229 Leonberg (DE)
(72) Erfinder: Glänzer, Manfred, 71229 Leonberg (DE); Müller, Martin, 71229 Leonberg (DE)

(56) Entgegenhaltungen:
- DE-A1- 19 545 401
- DE-A1- 19 545 402
- DE-A1- 19 605 744
- DE-A1- 19 855 425
- DE-U1- 8 810 389

## Beschreibung

Die Erfindung betrifft eine Vorrichtung zur Schließfolgeregelung nach dem Oberbegriff des Anspruchs 1.

Aus der DE 40 16 283 C1 ist eine Schließfolgeregelung für eine zweiflügelige, einen Standflügel und einen Gangflügel umfassende Tür bekannt, deren Türflügel von je einem im Schließsinn wirkenden Obentürschließer bewegbar sind und über zwischen Türrahmen und Türflügel angeordnete Gleitarme in ihrer Schließfolge regelbar sind. An den Gleitarmen sind Gleiter angeordnet, welche längsverschiebbar in einer rahmenfesten Gleitschiene geführt sind, wobei der dem Gangflügel zugeordnete Gleiter mit einer in der Führungsschiene geführten Klemmstange verbunden ist, die von einer Klemmplatte umgriffen ist, welche einerseits an einem vom Standflügel in Freigabelage überführbaren Schubglied und andererseits an einem auf der Klemmstange geführten Überlastglied federbelastet abgestützt ist. Die Türschließer sind auf der Bandgegenseite der Türflügel am Standflügel und Gangflügel angebracht, wobei das Schubglied von einem Auslösehebel beaufschlagt ist, der in Schließlage des Standflügels die Klemmplatte in Freigabelage hält, und wobei durch eine Schubzunge des dem Standflügel zugehörigen Gleiters der Auslösehebel bei einer Öffnungsbewegung des Standflügels die Klemmplatte in Sperrstellung überführt.

Nachteilig bei dieser Konstruktion ist es, dass die Gleitschiene eine Aussparung für die am Auslösehebel angeordnete Auslöserolle aufweisen muss, welche durch den Standflügel zur Freigabe der Klemmplatte beaufschlagt wird, wodurch die Schließfolgeregelung manipulierbar ist und nicht vollständig verdeckt im Türrahmen untergebracht ist. Die Justierbarkeit des Auslösepunkts des Auslösehebels durch die am Gleiter des Standflügels angeordnete Schubzunge ist schwierig.

Aus der EP 0 726 379 A1 ist eine Schließfolgeregelung für zweiflügelige Türen bekannt, mit einem Standflügel und einem Gangflügel, welche jeweils mit einem verdeckt innerhalb des Flügels eingebauten Türschließer versehen sind. An jedem der Türschließer ist ein Schwenkarm angebracht, dessen Enden jeweils mit Gleitern verbunden sind, die in einer verdeckt oberhalb der Türflügel im Türrahmen eingebauten Gleitschiene längsverschiebbar geführt sind. Das dem Gangflügel zugeordnete Gleitstück wirkt mit einer in der Gleitschiene vorhandenen Sperrvorrichtung zusammen, wobei die Sperrvorrichtung einerseits von einem vom Standflügel in Freigabelage überführbaren Betätigungsglied und andererseits von einem Überlastglied abgestützt wird. Das Betätigungsglied wirkt mit einem drehgelagerten Auslösehebel zusammen, wobei der Standflügel in seiner geschlossenen Stellung die Sperrvorrichtung in Freigabelage sichert, und diese bei einer Öffnungsbewegung des Standflügels verzögert freigegeben wird.

Bei dieser Anordnung ist der Auslösepunkt für die Sperrvorrichtung durch die Freigabe des Auslösehebels nicht definiert. Möglicherweise könnte besonders bei schmalen Flügeln die Sperrung des Gangflügels zu spät erfolgen.

Die DE 88 10 389 U1 offenbart eine Vorrichtung zur Steuerung der Schließfolge zweier mittels je eines Türschließers schließbarer Flügel von Fenstern und Türen, nämlich eines zuerst offenbaren Gehflügels und eines nachfolgend offenbaren Standflügels. Jeder an seinem Flügel befestigte Türschließer ist mit einer an einem schwenkbaren Gleitarm angebrachten, an einem festen Rahmen horizontal geführten Führungsrolle ausgestattet. Weiterhin weist jeder mit seiner Tür verbundene Türschließer ein durch die Drehbewegung der Tür verschiebbares Element, insbesondere einen Hydraulik-Kolben auf. Die Vorrichtung weist ein durch die Öffnungsbewegung des Standflügels in den Rückstell-Endbereich der Gehflügel-Führungsrolle bzw. einer verschiebefest mit dem verschiebbaren Element verbundenen Rolle des Gehflügels bewegbares, mittels eines parallel zur Flügelebene durch ein horizontal und parallel zur Festrahmenebene verstellbares Schiebeglied betaetigbares Sperrglied auf. Das Schiebeglied ist mit einem Rastelement einer Verrastvorrichtung versehen, welches durch die Öffnungsbewegung der Standflügel-Führungsrolle des Standflügels gegen die Kraft einer Rückstellfeder verschiebbar ist. Zwischen das Rastelement und die Standflügel-Führungsrolle ist ein am Schiebeglied gelagerter, federbelasteter Steuerhebel geschaltet, der in den Anfangs-Verschiebebereich der Standflügel-Führungsrolle ragt und dessen Schwenkbewegung erst in der Sperrstellung des Sperrglieds freigegeben wird. Ein federbelastetes Rastteil der Verrastvorrichtung ist in der Ausgangsstellung der Standflügel-Führungsrolle in einer wirkungslosen Stellung gehalten und durch deren Rückstellendbewegung ausrastbar.

Aus der DE 198 55 425 A1 geht eine Schließfolgeregelvorrichtung für eine zweiflügelige, einen Standflügel und einen Gangflügel umfassende Tür hervor, deren Türflügel von je einem im Schließsinn wirkenden Türschließer bewegbar und in ihrer Schließfolge geregelt sind. Die türrahmenseitigen Enden der Schwenkarme der Türschließer sind jeweils mit einem Gleitstück in einer am Türrahmen horizontal angebrachten Gleitführung verschiebbar, wobei das gangflügelseitige Gleitstück in Schließrichtung mit einer Sperrvorrichtung festsetzbar ist, indem eine verdrehbare Vierkantstange das gangflügelseitige Gleitstück durchdringt und durch Verdrehung der Stange die Sperrvorrichtung betätigbar ist. Zwischen dem standflügelseitigen Gleitstück und der Stange ist ein Getriebe angeordnet, das nur in einem bestimmten Öffnungswinkelbereich des Standflügels über eine Kupplung mit der Stange in Verbindung ist.

In der DE 195 45 402 A1 ist eine Schließfolgesteuerung für eine automatisch schließende zweiflügelige Tür offenbart, die einen Standflügel und einen Gangflügel aufweist, deren Türflügel über je einen Gleitarm mit einer in einer Türzarge vorhandenen Gleitschiene in Verbindung stehen, wobei der Gleitarm des Gangflügels mittels einer vom Standflügel betaetigbaren Sperreinrichtung in geöffneter Stellung des Standflügels in Schließrichtung blockierbar ist, während in geschlossener oder nahezu geschlossener Stellung des Standflügels die Blockierung freigegeben wird. Die vom Standflügel gesteuerte Sperreinrichtung weist eine direkt mit der Gleitschiene oder mit einem mit der Gleitschiene starr verbundenen Teil zusammenwirkende Raste auf.

Der Erfindung liegt die Aufgabe zugrunde, eine Schließfolgeregelung auszubilden, wobei die Sperrvorrichtung des Gangflügels sicher betätigt wird.

Die Aufgabe wird durch die Merkmale des Anspruchs 1 gelöst.

Die Unteransprüche bilden vorteilhafte Ausgestaltungsmöglichkeiten der Erfindung.

Schließfolgeregelungen an mit Türantrieben versehenen zweiflügeligen Türen dienen dazu, den Standflügel vor dem mit einer Überlappung, dem Falz, versehenen Gangflügel, zu schließen. Werden Schließfolgeregelungen mit Gleitarm-Türantrieben verwendet, welche in den Türflügeln integriert oder auf der Bandgegenseite montiert sind, so bewegt sich der in der Gleitschiene geführte Gleiter zu Beginn der Öffnungsbewegung zunächst geringfügig zur Gleitschienenmitte und dann, nach Erreichen eines Umkehrpunktes, in Richtung des Türbands. Der standflügelseitige Gleiter betätigt eine Auslösevorrichtung, welche mit einer Sperrvorrichtung zusammenwirkt, welche auf den gangflügelseitigen Türschließer einwirkt. Dadurch wird das Schließen des Gangflügels verhindert, wenn sich der Standflügel in einer zumindest teilweise geöffneten Position befindet.

Die Auslösevorrichtung weist einen Schieber und ein Rastelement auf, wodurch, trotz der gegenläufigen Bewegung des Gleiters zu Beginn der Öffnungsbewegung des Standflügels, der Auslösepunkt für die Sperrung des Gangflügels in Abhängigkeit vom Öffnungswinkel des Standflügels festgelegt ist.

Im Nachfolgenden wird ein Ausführungsbeispiel in der Zeichnung anhand der Figuren näher erläutert.

Dabei zeigen:
- **Fig. 1**: eine zweiflügelige Tür mit einer Schließfolgeregelung und mit in den Türflügeln integrierten Türantrieben;
- **Fig. 2**: einen Ausschnitt der in der Gleitschiene angeordneten Auslösevorrichtung in geschnittener Darstellung;
- **Fig. 3**: eine Ansicht gemäß Pfeil A in Fig. 2 auf das Rastelement und die Fortsätze der Auslösevorrichtung;
- **Fig. 4a**: eine Ansicht der Auslösevorrichtung gemäß Fig. 2, wobei sich der Standflügel in seiner Geschlossenlage befindet;
- **Fig. 4b**: die Ansicht gemäß Fig. 4a, wobei sich der Gleiter zu Beginn der Öffnungsbewegung des Standflügels am Umkehrpunkt befindet;
- **Fig. 4c**: die Ansicht gemäß Fig. 4b, mit weiter geöffnetem Standflügel, wobei die Auslöseposition für die gangflügelseitige Sperrvorrichtung erreicht ist.

Aus der Fig. 1 ist eine zweiflügelige Tür mit einem Gangflügel 1 und einem Standflügel 2 ersichtlich, mit einer oberhalb der Türflügel 1, 2 in oder auf dem Türrahmen angeordneten Gleitschiene 9, in welcher die an den Gleitarmen 5, 6 der Türantriebe 3, 4 angeordnete Gleiter 7, 8 geführt sind. Weiterhin sind zur Schließfolgeregelung eine Auslösevorrichtung 10 und eine Sperrvorrichtung 11 innerhalb der Gleitschiene 9 angeordnet, welche mit den Gleitern 7, 8 zusammenwirken.
Durch Öffnen des Gangflügels 1 führt der Gleitarm 5 des im Gangflügel 1 integrierten Türantriebs 3 eine Schwenkbewegung aus, die den Gleiter 7 zunächst zur Gleitschienenmitte und bei weiterem Öffnen in Richtung der Türflügelbänder bewegt. Nach Öffnen des Gangflügels 1 kann der Standflügel 2 geöffnet werden, wobei der Gleitarm 6 des im Standflügel 2 integrierten Türantriebs 4 eine Schwenkbewegung durchführt, welche den Gleiter 8 ebenfalls zunächst zur Gleitschienenmitte und bei weiterem Öffnen des Standflügels 2 in Richtung der Türflügelbänder bewegt. Dieser Bewegungsablauf, bei dem der Gleiter 7, 8 zu Beginn der Öffnungsbewegung zunächst zur Gleitschienenmitte und bei weiterem Öffnen der Türflügel 1, 2 in Richtung der Türbänder bewegt wird, tritt bei im Flügel 1, 2 integrierten Türantrieben 3, 4 und bei der Montage von Türantrieben 3, 4 auf der Bandgegenseite auf.

Durch das Öffnen des Standflügels 2 betätigt die Auslösevorrichtung 10 über eine Übertragungseinrichtung 13 die nicht näher dargestellte Sperrvorrichtung 11, wodurch diese den geöffneten Gangflügel 1 in seiner Bewegungsrichtung auf die Geschlossenlage hin sperrt.

Die Figur 2 zeigt einen Ausschnitt der Gleitschiene 9 mit der darin angeordneten erfindungsgemäßen Auslösevorrichtung 10 in geschnittener Darstellung. Die Auslösevorrichtung 10 weist eine Aufnahme 12 auf, in welcher der Auslöseschieber 16, das Rastelement 19 und die Spanneinrichtung 15 für das Übertragungselement 13, beispielsweise ein Drahtseil, angeordnet sind. Das Übertragungselement 13 ist im Auslöseschieber 16 festgelegt, wird über die Umlenkrolle 14 geführt und wirkt mit der Sperreinrichtung 11 zur Offenhaltung des Gangflügels 1 zusammen.

Durch die Spanneinrichtung 15 kann die Umlenkrolle 14 relativ zur Aufnahme 12 verschoben werden, wodurch das Übertragungselement 13 gespannt wird. Dazu ist die Umlenkrolle 14 an einem Spannelement 22 festgelegt, welches durch eine Spannschraube 23 in der Aufnahme 12 verschoben werden kann. Vorteilhaft ist, dass durch die Umlenkung des Übertragungselements 13 über die Umlenkrolle 14 sich der mögliche Einstellweg für das Übertragungselement 13 verdoppelt.

Die Betätigung der Sperrvorrichtung 11 erfolgt durch eine Verschiebebewegung des Auslöseschiebers 16, welcher beispielsweise durch eine in der Sperrvorrichtung 11 angeordnete Feder und das Übertragungselement 13 federbelastet ist. Der Auslöseschieber 16 ist in seiner Ausgangslage, der Geschlossenlage des Standflügels 2, durch das in der Aufnahme 12 geführte Rastelement 19 fixiert, wodurch die Sperrvorrichtung 11 in ihrer Freigabestellung ist, und wodurch der Gangflügel frei bewegbar ist. Zur Fixierung des Auslöseschiebers 16 weist dieser einen oder mehrere Fortsätze 17 auf, an welchen jeweils ein Halteelement 18 angeordnet ist. Das Halteelement 18 kann eine Rastnase oder eine Vertiefung im Fortsatz 17 sein. Das in Richtung auf die Fortsätze 17 durch eine Feder 20 belastete Rastelement 19 greift in das Halteelement 18 ein und verhindert damit eine Verschiebebewegung des Auslöseschiebers 16. Wie es aus den Figuren 2 und 3 ersichtlich ist, greift das Rastelement 19 zwischen den Fortsätzen 17 durch und wirkt mit einem am Gleiter 8 angeordneten Auslöseelement 21 zusammen, wodurch der Rastschieber 19 gegen die Federn 20 verschoben wird und außer Eingriff mit den Halteelementen 18 gelangt. Der Gleiter 8 weist dazu einen vertieften Bereich auf, in welchen die Fortsätze 17 und das Rastelement 19 hinein ragen und auf welchem das Auslöseelement 21 angeordnet ist. Der Auslöseschieber 16 kann sich daraufhin in Richtung auf die Umlenkrolle 14 hin verschieben, wodurch über das Übertragungsglied 13 und die Sperrvorrichtung 11 der Gangflügel gesperrt wird.

In den Figuren 4a bis 4c ist der durch den Standflügel 2 bewirkte Ablauf der Bewegung des Gleiters 8 zur Betätigung der Sperrvorrichtung 11 dargestellt. Die Bewegung des Gleiters 8 und des Auslöseschiebers 16 ist anhand der Linie B zu erkennen, welche die gleiche Lage in den Figuren 4a bis 4c kennzeichnet. Die Figur 4a zeigt die Ausgangsposition, in welcher der Standflügel 2 geschlossen ist und sich der Gangflügel 1 frei bewegen lässt. Nach Öffnen des Gangflügels 1 kann der Standflügel 2 geöffnet werden, wobei sich der Gleiter 8 zunächst zur Gleitschienenmitte, gemäß Pfeil C in Figur 4b, bewegt. Dabei gelangt der Gleiter 8 an seinen Umkehrpunkt, wobei er sich in Anlage mit dem Auslöseschieber 16 befindet. Das weitere Öffnen des Standflügels 2 bewirkt nun die Richtungsumkehr des Gleiters 8, gemäß Pfeil D in Fig. 4c, auf die Bandseite des Standflügels 2 hin, wodurch das Rastelement 19 auf das Auslöseelement 21 aufläuft und gegen die Feder 20 angehoben wird, und wodurch das Rastelement 19 außer Eingriff mit den Halteelementen 18 gelangt. Durch das federbelastete Übertragungselement 13 kann sich der Auslöseschieber 16 sprunghaft in Richtung auf die Umlenkrolle 14 hin bewegen, wobei sich das Übertragungselement 13 verschiebt und die Sperreinrichtung 11 zur Sperrung des Gangflügels 1 betätigt. Ein noch weiteres Öffnen des Standflügels 2 bewirkt, dass sich der Gleiter 8 vom Auslöseschieber 16 nach dessen maximaler Verschiebebewegung entfernt, welche durch die Vorspannung des Übertragungselements 13 in der Sperreinrichtung 11 bestimmt sein kann, oder auch, wenn der Auslöseschieber innerhalb der Aufnahme 12 in eine Anschlagstellung gelangt. Durch die sprunghafte Verschiebebewegung des Auslöseschiebers 16 ist eine genaue Position für das Einsetzen der Wirkung der Sperrvorrichtung 11 im Hinblick auf den Türöffnungswinkel möglich.

Beim Schließen des Standflügels 2 bewegt sich der Gleiter 8 wieder auf den Auslöseschieber 16 zu und gelangt erneut in Anlage mit diesem, gemäß der Position in Figur 4c. Der Gleiter 8 verschiebt den Auslöseschieber 16 weiter in die Position gemäß Fig. 4b, in welcher das federbelastete Rastelement 19 wieder die in die Halteelemente 18 der am Auslöseschieber 16 angeordneten Fortsätze 17 eingreift und den Auslöseschieber 16 damit in der Aufnahme 12 fixiert, wodurch die Sperreinrichtung 11 durch das Übertragungselement 13 in seine den Gangflügel 1 freigebende Stellung überführt wird. Das vollständige Schließen des Standflügels 2 führt zur Umkehr der Bewegung des Gleiters 8, wodurch dieser in die Ausgangsposition gemäß Figur 4a gelangt.

Die Konstruktion erlaubt ein einfaches Einstellen der Auslöseeinrichtung 10, indem die Aufnahme 12, welche beispielsweise durch Klemmschrauben in der Gleitschiene 9 festsetzbar ist, gelöst wird, wonach der Standflügel geöffnet wird und der Gleiter 8 durch den Auslöseschieber 16 die Aufnahme 12 in die Position gemäß Fig. 4b verschiebt. Danach wird die Aufnahme 12 in der Gleitschiene 9 wieder festgelegt, und die Auslösevorrichtung 10 ist positioniert.

### Liste der Referenzzeichen

- 1: Gangflügel
- 2: Standflügel
- 3: gangflügelseitiger Türantrieb
- 4: standflügelseitiger Türantrieb
- 5: Gleitarm gangflügelseitiger Türantrieb
- 6: Gleitarm standflügelseitiger Türantrieb
- 7: gangflügelseitiger Gleiter
- 8: standflügelseitiger Gleiter
- 9: Gleitschiene
- 10: Auslösevorrichtung
- 11: Sperrvorrichtung
- 12: Aufnahme
- 13: Übertragungselement
- 14: Umlenkrolle
- 15: Spanneinrichtung
- 16: Auslöseschieber
- 17: Fortsatz
- 18: Halteelement
- 19: Rastelement
- 20: elastisches Element
- 21: Auslöseelement
- 22: Spannelement
- 23: Spannschraube

## Patentansprüche

1. Vorrichtung zur Schließfolgeregelung für zweiflügelige Drehtüren, mit einem Standflügel (2) und einem Gangflügel (1), welche mit Türantrieben (3, 4) versehen sind, wobei zumindest der standflügelseitige Türantrieb (4) über einen Gleitarm (6) und einen Gleiter (8) in eine Gleitschiene (9) eingreift, weiterhin mit einer vom Standflügel (2) betätigbaren Auslösevorrichtung (10) und einem Übertragungselement (13), das mit einer mit dem Türantrieb (3) des Gangflügels (1) zusammenwirkenden Sperrvorrichtung (11) der Schließfolgeregelungsvorrichtung in Verbindung steht, **dadurch gekennzeichnet,**
**dass** zu Beginn einer Öffnungsbewegung des Standflügels (2) sich der standflügelseitige Gleiter (8) zunächst zur Gleitschienenmitte bewegt, wobei der standflügelseitige Gleiter (8) einen vertieften Bereich aufweist, in den ein in der Auslösevorrichtung (10) angeordneter, durch die Sperrvorrichtung (11) federbelasteter Auslöseschieber (16) und ein federbelastetes Rastelement (19) der Auslösevorrichtung hineinragen wobei der Auslöseschieber (16) mit einem Halteelement (18) mit dem federbelasteten Rastelement (19) in Eingriff steht, wodurch der Auslöseschieber (16) fixiert und die Sperrvorrichtung (11) in ihrer Freigabestellung ist, in welcher der Gangflügel (1) frei bewegbar ist,
und **dass** der Gleiter (8) bei weiterem Öffnen des Standflügels (2) in seiner Bewegung in Richtung der Türbänder das Rastelement (19) zur Betätigung der Sperrvorrichtung (11) zur Feststellung des Gangflügels (1) auslöst und den Auslöseschieber (16) sprunghaft freigibt, indem ein Auslöseelement (21) am standflügelseitigen Gleiter (8) das Rastelement (19) gegen eine Feder (20) verschiebt und das Rastelement (19) außer Eingriff mit dem Halteelement (18) des Auslöseschiebers (16) gelangt.

2. Vorrichtung nach Anspruch 1,
**dadurch gekennzeichnet, dass** das Rastelement (19) als Schieber ausgebildet ist, welcher vom Gleiter (8) verschoben wird.

3. Vorrichtung nach Anspruch 1,
**dadurch gekennzeichnet, dass** am Auslöseschieber (16) mindestens ein Fortsatz (17) ausgebildet ist, welcher mit dem Rastelement (19) zusammenwirkt.

4. Vorrichtung nach Anspruch 3,
**dadurch gekennzeichnet, dass** die Halteelemente (18) an einem Fortsatz (17) des Auslöseschiebers (16) ausgebildet sind.

5. Vorrichtung nach Anspruch 1,
**dadurch gekennzeichnet, dass** das Rastelement (19) durch ein elastisches Element (20) in Richtung auf seine den Auslöseschieber (16) verriegelnde Stellung beaufschlagt ist.

6. Vorrichtung nach Anspruch 1,
**dadurch gekennzeichnet, dass** der Gleiter (8) ein Auslöseelement (21) aufweist, welches das Rastelement (19) zur Freigabe des Auslöseschiebers (16) betätigt.

7. Vorrichtung nach Anspruch 1,
**dadurch gekennzeichnet, dass** der Auslöseschieber (16) über ein Übertragungselement (13) mit der Sperre (11) in Wirkverbindung steht.

8. Vorrichtung nach Anspruch 7,
**dadurch gekennzeichnet, dass** das Übertragungselement (13) ein biegbares Element ist und in seiner Wirkrichtung umgelenkt wird.

9. Vorrichtung nach Anspruch 8,
**dadurch gekennzeichnet, dass** das biegbare Element um 180° in die entgegengesetzte Wirkrichtung umgelenkt wird.

10. Vorrichtung nach Anspruch 8,
**dadurch gekennzeichnet, dass** die Umlenkung des Übertragungselements (13) über eine Umlenkrolle (14) erfolgt.

11. Vorrichtung nach Anspruch 10,
**dadurch gekennzeichnet, dass** die Auslösevorrichtung (10) eine Spanneinrichtung (15) mit einem Spannelement (22) aufweist, an welchem die Umlenkrolle (14) angeordnet ist.

12. Vorrichtung nach Anspruch 11,
**dadurch gekennzeichnet, dass** das Spannelement (22) mit der Umlenkrolle (14) verschieblich in der Aufnahme (12) geführt ist.

13. Vorrichtung nach Anspruch 12,
**dadurch gekennzeichnet, dass** durch die Verschiebung der Umlenkrolle (14) die Spannung des Übertragungselements (13) einstellbar ist.

14. Vorrichtung nach Anspruch 13,
**dadurch gekennzeichnet, dass** die Spanneinrichtung (15) eine Spannschraube (22) zur Einstellung der Spannung des Übertragungselements (13) aufweist.

## Claims

1. Arrangement for controlling the closing sequence of double-leaf swing doors, having a passive leaf (2) and an active leaf (1), which are provided with door drives (3, 4), wherein at least the passive-leaf door drive (4) engages in a sliding rail (9) via a sliding arm (6) and a slider (8), furthermore having a release arrangement (10) that can be actuated by the passive leaf (2), and having a transmission element (13) which is connected to a blocking arrangement (11) of the arrangement controlling the closing sequence, said blocking arrangement (11) interacting with the door drive (3) of the active leaf (1), **characterized**
**in that** at the start of an opening movement of the passive leaf (2), the passive-leaf slider (8) first of all moves to the middle of the sliding rail, wherein the passive-leaf slider (8) has a recessed region, into which there project a release slide (16), which is arranged in the release arrangement (10) and is spring-loaded by the blocking arrangement (11), and a spring-loaded latching element (19) of the release arrangement, wherein the release slide (16) is in engagement with a retaining element (18) having the spring-loaded latching element (19), as a result of which the release slide (16) is fixed and the blocking arrangement (11) is in its released position, in which the active leaf (1) can move freely,
and **in that**, while the passive leaf (2) continues to open, the movement of the slider (8) in the direction of the door hinges releases the latching element (19) in order to actuate the blocking arrangement (11) in order to secure the active leaf (1) and abruptly releases the release slide (16) in that a release element (21) on the passive-leaf slider (8) moves the latching element (19) against a spring (20) and the latching element (19) comes out of engagement with the retaining element (18) of the release slide (16).

2. Arrangement according to Claim 1, **characterized in that** the latching element (19) is formed as a slide, which is moved by the slider (8).

3. Arrangement according to Claim 1, **characterized in that** on the release slide (16) there is formed at least one extension (17), which interacts with the latching element (19).

4. Arrangement according to Claim 3, **characterized in that** the retaining elements (18) are formed on an extension (17) of the release slide (16).

5. Arrangement according to Claim 1, **characterized in that** the latching element (19) is forced by an elastic element (20) in the direction of its position locking the release slide (16).

6. Arrangement according to Claim 1, **characterized in that** the slider (8) has a release element (21) which actuates the latching element (19) in order to release the release slide (16).

7. Arrangement according to Claim 1,
**characterized in that** the release slide (16) is operatively connected to the blocking means (11) via a transmission element (13).

8. Arrangement according to Claim 7,
**characterized in that** the transmission element (13) is a flexible element and is deflected in its direction of action.

9. Arrangement according to Claim 8,
**characterized in that** the flexible element is deflected through 180° into the opposite direction of action.

10. Arrangement according to Claim 8,
**characterized in that** the transmission element (13) is deflected via a deflection roller (14).

11. Arrangement according to Claim 10,
**characterized in that** the release arrangement (10) has a clamping device (15) having a clamping means (22), on which the deflection roller (14) is arranged.

12. Arrangement according to Claim 11,
**characterized in that** the clamping element (22) is movably guided in the holder (12) together with the deflection roller (14).

13. Arrangement according to Claim 12,
**characterized in that** the tension in the transmission element (13) can be set by the movement of the deflection roller (14).

14. Arrangement according to Claim 13,
**characterized in that** the clamping device (15) has a clamping screw (22) for setting the tension in the transmission element (13).

## Revendications

1. Dispositif coordonnateur de fermeture de portes pivotantes à deux vantaux, comprenant un vantail semi-fixe (2) et un vantail mobile (1), qui sont pourvus d'entraînements de porte (3, 4), au moins l'entraînement de porte (4) du côté du vantail semi-fixe venant en prise par le biais d'un bras coulissant (6) et d'un coulisseau (8) dans un rail de glissement (9), et comprenant en outre un dispositif de déclenchement (10) pouvant être activé par le vantail semi-fixe (2) et un élément de transfert (13) qui est en liaison avec un dispositif de blocage (11) du dispositif coordonnateur de fermeture coopérant avec l'entraînement de porte (3) du vantail mobile (1), **caractérisé en ce**
**qu'**au début d'un mouvement d'ouverture du vantail semi-fixe (2), le coulisseau (8) du côté du vantail semi-fixe se déplace d'abord vers le centre du rail de glissement, le coulisseau (8) du côté du vantail semi-fixe présentant une région renfoncée, dans laquelle pénètrent un tiroir de déclenchement (16) sollicité par ressort par le dispositif de blocage (11) et disposé dans le dispositif de déclenchement (10) et un élément d'encliquetage sollicité par ressort (19) du dispositif de déclenchement, le tiroir de déclenchement (16) étant mise en prise par un élément de retenue (18) avec l'élément d'encliquetage (19) sollicité par ressort, de sorte que le tiroir de déclenchement (16) soit fixé et que le dispositif de blocage (11) soit dans sa position de libération, dans laquelle le vantail mobile (1) est librement mobile,
et en ce que le coulisseau (8), lors d'une ouverture poursuivie du vantail semi-fixe (2) dans son déplacement dans la direction des charnières de porte, déclenche l'élément d'encliquetage (19) pour l'actionnement du dispositif de blocage (11) afin de fixer le vantail mobile (1), et libère par saut le tiroir de déclenchement (16), par le fait qu'un élément de déclenchement (21) sur le coulisseau (8) du côté du vantail semi-fixe déplace l'élément d'encliquetage (19) contre un ressort (20) et l'élément d'encliquetage (19) parvient hors d'engagement avec l'élément de retenue (18) du tiroir de déclenchement (16).

2. Dispositif selon la revendication 1,
**caractérisé en ce que** l'élément d'encliquetage (19) est réalisé sous forme de tiroir qui est déplacé par le coulisseau (8).

3. Dispositif selon la revendication 1,
**caractérisé en ce qu'**au moins une saillie (17) est réalisée sur le tiroir de déclenchement (16), laquelle coopère avec l'élément d'encliquetage (19).

4. Dispositif selon la revendication 3,
**caractérisé en ce que** les éléments de retenue (18) sont réalisés sur une saillie (17) du tiroir de déclenchement (16).

5. Dispositif selon la revendication 1, **caractérisé en ce que** l'élément d'encliquetage (19) est sollicité par un élément élastique (20) dans la direction de sa position verrouillant le tiroir de déclenchement (16).

6. Dispositif selon la revendication 1, **caractérisé en ce que** le coulisseau (8) présente un élément de déclenchement (21) qui actionne l'élément d'encliquetage (19) pour libérer le tiroir de déclenchement (16).

7. Dispositif selon la revendication 1, **caractérisé en ce que** le tiroir de déclenchement (16) est en liaison fonctionnelle avec le dispositif de blocage (11) par le biais d'un élément de transfert (13).

8. Dispositif selon la revendication 7, **caractérisé en ce que** l'élément de transfert (13) est un élément flexible et peut être dévié dans sa direction d'action.

9. Dispositif selon la revendication 8, **caractérisé en ce que** l'élément flexible est dévié de 180° dans la direction d'action opposée.

10. Dispositif selon la revendication 8, **caractérisé en ce que** la déviation de l'élément de transfert (13) a lieu par le biais d'une poulie de renvoi (14).

11. Dispositif selon la revendication 10, **caractérisé en ce que** le dispositif de déclenchement (10) présente un dispositif de tensionnement (15) avec un élément de tensionnement (22) sur lequel est disposée la poulie de renvoi (14).

12. Dispositif selon la revendication 11,
**caractérisé en ce que** l'élément de tensionnement (22) est guidé avec la poulie de renvoi (14) de manière déplaçable dans le logement (12).

13. Dispositif selon la revendication 12,
**caractérisé en ce que** la tension de l'élément de transfert (13) peut être ajustée par le déplacement de la poulie de renvoi (14).

14. Dispositif selon la revendication 13,
**caractérisé en ce que** le dispositif de tensionnement (15) présente une vis de tensionnement (22) pour ajuster la tension de l'élément de transfert (13).
